# EUROPÄISCHE PATENTSCHRIFT

(11) **EP 3 837 407 B1**
(45) Veröffentlichungstag und Bekanntmachung des Hinweises auf die Patenterteilung: **26.06.2024**
(21) Anmeldenummer: 19752146.1
(22) Anmeldetag: 01.08.2019
(51) Int. Cl.: E04F 11/02, E04B 1/34, E04B 1/348, E04H 12/34, E04B 1/35

(54) **BAUKASTENSYSTEM FÜR EINEN TREPPENTURM**
MODULAR SYSTEM FOR A STAIR TOWER
SYSTÈME MODULAIRE POUR UNE TOUR D'ESCALIER

(30) Priorität: 14.08.2018 DE 102018119759
(43) Veröffentlichungstag der Anmeldung: 23.06.2021
(73) Patentinhaber: Master Ateliers GmbH, 85669 Pastetten Reithofen (DE)
(72) Erfinder: NEUMAIER, Christian, 85669 Pastetten Reithofen (DE); RASTHOFER, Hildegard, 85669 Pastetten Reithofen (DE)
(74) Vertreter: Beckord & Niedlich Patentanwälte PartG mbB
(86) Internationale Anmeldenummer: PCT/EP2019/070825
(87) Internationale Veröffentlichungsnummer: WO 2020/035329

(56) Entgegenhaltungen:
- EP-A1- 1 780 162
- DE-U1- 20 002 775
- GB-A- 2 415 968
- JP-A- H10 280 555
- US-A1- 2015 233 108

## Beschreibung

Die Erfindung betrifft ein Baukastensystem zur Erstellung eines statisch selbstständigen Treppenturms wie zum Beispiel einer Fluchttreppe, eines insbesondere gebäudeaußenseitig angebauten Treppenhauses oder eines Aussichtsturms.

Die 20 002 775 U1 betrifft ein stapelbares, statisch selbsttragendes, stockwerkshohes Aufzug-Treppenhausmodul in variablen Abmessungen bestehend aus einem Aufzugsschacht, einem Treppenhaus und einem Gang, das als Rahmenskelettkonstruktion zum Beispiel aus Stahl, Aluminium beton oder Kunststoff in Steck, Schraub- oder Schweißtechnik ausgeführt ist. Das Treppenhausmodul bietet zwar eine hohe Variabilität, erfordert aber einen hohen Montageaufwand und ist nur im Gebäudeinneren anwendbar.

Die DE 10 2012 213 593 A1 beschreibt einen modulartig aufgebauten Treppengerüstturm mit einer Mehrzahl übereinander angeordneten und voneinander lösbaren Treppengerüstmodulen, wobei bei wenigstens zwei übereinander angeordneten Modulen in jedem Moduleckbereich einen Vertikalstiel mit einem oberen Stielendbereich und einem unteren Stielendbereich angeordnet ist, in den oberen Stielendbereichen der Vertikalstiele eine obere Gruppe von damit lösbar verbundenen Horizontalriegeln, in den unteren Stielendbereichen der Vertikalstiele eine untere Gruppe von damit lösbar verbundenen Horizontalriegeln vorhanden ist sowie eine Treppeneinheit mit einem oberen Endbereich und einem unteren Endbereich, wobei der obere Endbereich mit einem Horizontalriegel der oberen Gruppe von Horizontalriegeln lösbar verbunden ist und der untere Endbereich mit einem Horizontalriegel der unteren Gruppe von Horizontalriegeln lösbar verbunden ist. Der Treppengerüstturm lässt sich unterschiedlichen Bausituationen anpassen und in seine Bestandteile zerlegt leicht transportieren. Allerdings erfordert er beim Auf- und Abbau einen hohen Montageaufwand und verströmt konstruktionsbedingt Baustellenatmosphäre.

EP1 780 162 A1 beschreibt ein nach "Containerbauweise" aufgebautes Baukastensystem zum Aufbau eines Treppenturms.

Aufgabe der Erfindung ist es daher, einen Treppenturm zu ermöglichen, der sich mit verhältnismäßig geringem Aufwand auf- und abbauen lässt, der aber insbesondere für einen dauerhaften Einsatz höchsten ästhetischen Ansprüchen genügt.

Diese Aufgabe wird erfindungsgemäß durch ein Baukastensystem aus einer Mehrzahl an stapelbaren und statisch selbsttragenden Modulen gelöst, die jeweils eine Grundfläche und eine dazu parallele Deckfläche mit dazwischen aufgespannten Mantelabschnitten aufweisen. An den Mantelabschnitten sind Treppenläufe angeordnet, sodass sich durch Aufeinanderstapeln der Module ein statisch selbstständiger Treppenturm erstellen lässt. Das Baukastensystem umfasst
- ein Grundmodul zur Ausbildung eines konstruktiven Anschlusses an ein bauseits zu erstellendes Fundament des Treppenturms,
- eine Anzahl an darauf stapelbaren und konstruktiv baugleichen Treppenmodulen und
- ein Abschlussmodul als oberen Abschluss der Treppe und des Treppenturms.

Die Module und insbesondere ihre Mantelabschnitte bestehen aus miteinander verbundenen Stahlscheiben und verfügen über geometrisch einander entsprechende Schnittstellen zur konstruktiven Koppelung aneinander.

Das erfindungsgemäße Baukastensystem umfasst also eine Mehrzahl an raumumschließenden Modulen, die jeweils einen Treppenlauf enthalten und zur Ausbildung einer Treppe aufeinander stapelbar sind. Ein Treppenlauf ist ein Teil einer Treppe, der sich aus einer Mehrzahl an Treppenstufen ggf. mit dazwischen angeordneten Absätzen oder Podesten zusammensetzt. Nicht nur das Grundmodul, sondern auch jedes Treppenmodul verfügt über eine ausreichende Stabilität, sodass es die darüber liegenden Module tragen kann. Damit lässt sich jedes Treppenmodul an jeder beliebigen Position innerhalb des Treppenturms einsetzen. Dies erleichtert den Aufbau des Treppenturms, weil keine Rücksicht auf eine spezielle Einbaulage eines Treppenmoduls genommen werden muss.

Jedes Modul setzt sich so gut wie ausschließlich aus Scheibenelementen zusammen. Die Stabilität jedes Moduls beruht darauf, dass seine Mantelabschnitte, Stufen, eventuell Podeste, Handläufe usw. aus Stahlscheiben bestehen, die vorzugsweise durch Schweißen miteinander verbunden sind. Die vertikale Stabilität jedes Moduls ergibt sich weitgehend aus der Steifigkeit der Mantelscheiben bzw. beruht auf ihrer geeigneten Bemessung. Der konstruktive und gestalterische Pfiff der Erfindung beruht zudem darauf, dass jedes Modul seine horizontale Stabilität und Steifigkeit nicht etwa durch horizontal verlaufende Scheiben- oder Rahmenelemente insbesondere im Bereich der Deck- oder Grundfläche erhält, sondern durch den Treppenlauf. Seine Konstruktion und Befestigung an den Mantelflächen stellen eine wesentliche horizontale und Torsions-Aussteifung der Module dar. Der Treppenlauf selbst trägt folglich ganz wesentlich zum Gesamttragwerk bei. Der Treppenturm kommt damit ohne dezidierte Rahmenelemente aus, deren Herstellung in der Regel aufwändiger ist als der von Scheiben.

Die Erfindung wendet sich also davon ab, einen Treppenturm aus einer konstruktiv massiven Hülle und einem darin eingebauten Treppenlauf aufzubauen. Sie verfolgt vielmehr das Prinzip, dem Treppenlauf selbst eine tragende Rolle für das Gesamtbauwerk zu verleihen, es also zu einer wesentlichen tragenden Stütze des Treppenturms zu machen, die nicht nur sich selbst und Verkehrslasten trägt.

Zumindest jedes Treppenmodul verfügt über eine Grundfläche und eine Deckfläche, die zueinander parallel verlaufen. Der Begriff "Fläche" ist lediglich geometrisch zu verstehen, weil weder die Grundfläche noch die Deckfläche geschlossen ist, sondern die Treppe mit darüber liegendem Luftraum durch sie hindurch verläuft. Das Grundmodul verfügt nur über eine Deckfläche, das Abschlussmodul nur über eine Grundfläche. Jede Grundfläche und jede Deckfläche beinhaltet jeweils eine Schnittstelle, an denen die Module durch Schweißen, Schrauben, Nieten oder dergleichen aneinander befestigt werden können. Die Schnittstellen liegen an den grund- und deckflächenseitigen Begrenzungen der Mantelabschnitte eines Moduls.

Die nach außen weisenden Mantelabschnitte werden als äußere Mantelabschnitte bezeichnet, weil sie die äußere Begrenzung der Module darstellen. Je nach räumlicher Gestaltung der Treppenläufe kann der Treppenturm über ein Treppenauge verfügen. Als Treppenauge bezeichnet man im Allgemeinen die lichte Öffnung oder den Luftraum, der von den Treppenläufen und gegebenenfalls von Podesten oder Absätzen gebildet und umschlossen wird. Im Treppenturm lässt sich so über mehrere Module hinweg ein durchgehender Raum bilden. Das Treppenauge kann vollständig oder teilweise von einer Hülle umgeben sein. Der Treppenturm kann folglich die Gestalt beispielsweise eines Hohlzylinders annehmen. Die Hülle des Treppenauges wird daher als innerer Mantelabschnitt bezeichnet. Die obigen Schnittstellen können daher sowohl an den äußeren als auch - zusätzlich oder alternativ - an den inneren Mantelabschnitten liegen.

Die Treppenmodule sind daher zumindest insofern konstruktiv baugleich, als sie einander entsprechende und zueinander passend Schnittstellen aufweisen, an denen sie sich koppeln lassen. Um einen durchgehenden Treppenverlauf zu ermöglichen, müssen auch die einzelnen Treppenläufe derart aufeinander abgestimmt sein, dass sie beim Stapeln der Module unmittelbar aneinander anschließen. In den äußeren oder den inneren Mantelabschnitten dagegen können die Module voneinander abweichen, wie unten noch eingehend erläutert wird.

Ein Fundament für den Treppenturm wird regelmäßig bauseits zu erstellen sein, beispielsweise als Punkt- oder Streifenfundament, auf das sich das Grundmodul stützt. Je nach Untergrund kann als Fundament bereits eine befestigte Fläche ausreichen, auf die zum Beispiel ein Gitterrost aus Stahlträgern aufgelegt wird, an das das Grundmodul des Treppenturms angeschlossen wird. Der Gitterrost kann zusammen mit den Modulen des Treppenturms hergestellt, abschnittsweise am Grundmodul befestigt und mit ihm angeliefert werden. Insofern kann zumindest ein Teil des Fundaments ein Teil des Grundmoduls sein.

Die Erfindung verfolgt also das Prinzip, als Baukasten für einen Treppenturm mehrere in sich fertig montierte Module zu bieten, die lediglich noch zusammengefügt werden müssen. Zudem ist zumindest das Abschlussmodul und jedes Treppenmodul daraufhin dimensioniert, dass es ohne zusätzliche Sicherungsmaßnahmen auf dem öffentlichen Straßennetz transportierbar und mit üblicherweise verfügbaren Hebezeugen zu be- und entladen und zu stapeln ist. Sie ermöglicht ein selbstständiges, statisch unabhängiges Gebäude bzw. eine derartige Nutzungseinheit, die statisch selbsttragend und dazu variabel an unterschiedlichste Anforderungen und Gegebenheiten anpassbar ist.

Grundsätzlich kann von einer quaderförmigen Raumform der einzelnen Module ausgegangen werden. Jenseits einer im Grundriss rechteckigen Form kann die Raumform der Module nach einer vorteilhaften Ausgestaltung der Erfindung allgemein prismatisch ausgebildet sein. Unter einem Prisma ist ein Körper zu verstehen, der durch eine Parallelverschiebung eines ebenen Vielecks entlang einer nicht in der Ebene des Vielecks liegenden Geraden im Raum entsteht. Dadurch bildet das Vieleck sowohl den Grundriss bzw. die Grundfläche als auch die dazu parallele Deckfläche jedes Moduls und kann beispielsweise auch ein Trapez, ein Parallelogramm oder ein Quadrat sein. Darüber hinaus kann es auch regelmäßig oder unregelmäßig mehreckig ausgebildet sein, also beispielsweise regelmäßig sechseckig oder in der Gestalt eines beliebigen Polygons. Aufgrund seines vielgestaltigen Grundrisses lässt sich der Treppenturm beliebigen Geometrien seiner Umgebung, insbesondere derjenigen von Gebäuden, oder auch ungewöhnlichen Raumsituationen anpassen. Insbesondere als eigenständiges Bauwerk bietet er zudem viele Gestaltungsmöglichkeiten.

Der Grundriss jedes Moduls ist nicht auf polygonale Formen beschränkt. Nach einer weiteren vorteilhaften Ausgestaltung der Erfindung kann die Raumform der Module eine allgemein zylindrische Form annehmen. Unter einem allgemeinen Zylinder ist ein Körper zu verstehen, der durch eine Parallelverschiebung einer ebenen und geschlossenen Kurve entlang einer nicht in der Ebene der Kurve liegenden Geraden im Raum entsteht. Mathematisch betrachtet fällt sogar das obige Prisma darunter, sobald die ebene Kurve ein Polygon darstellt. Jedenfalls bildet die geschlossene Kurve sowohl den Grundriss bzw. die Grundfläche als auch die dazu parallele Deckfläche jedes Moduls und kann beispielsweise einen Kreis, ein Oval, eine Ellipse oder eine sonstige beliebige Freiform sowohl mit Rundungen als auch mit Ecken annehmen. Damit bieten sich weitere Gestaltungsmöglichkeiten zur Anpassung an räumliche Gegebenheiten und/oder zum Erzielen einer besonderen Ästhetik.

Der Treppenturm kann über ein Treppenauge verfügen. Nach einer vorteilhaften Ausgestaltung der Erfindung kann das Treppenauge eine Hülle aus einem oder mehreren inneren Mantelabschnitten mit ebenfalls allgemein prismatischer oder zylindrischer Raumform nach obiger Definition aufweisen. Vorzugsweise entspricht die Raumform des Treppenauges der Raumform des jeweiligen Moduls. Damit lässt sich eine konstante Treppenstufenbreite erzielen. Alternativ kann die Raumform des Treppenauges von derjenigen des Moduls abweichen, womit beispielsweise eine wechselnde Treppenstufenbreite und dadurch ein besonderes Raumgefühl erzielt werden kann.

Die allgemein zylindrische Raumform, die auch eine prismatische enthält, umfasst sowohl den Normalfall eines geraden oder senkrechten Zylinders als auch einen schiefen Zylinder. Nach einer weiteren vorteilhaften Ausgestaltung der Erfindung können also die Module mit gegenüber einer Hochachse des Treppenturms geneigten Mantelabschnitten ausgebildet sein. Alternativ oder zusätzlich können die Mantelabschnitte auch vollständig oder abschnittsweise konkav oder konvex gewölbt sein. Damit ergibt sich eine weitere Gestaltungsmöglichkeit für die Module des Treppenturms, die beispielsweise besondere Effekte bei Licht und Schatten ergibt.

Nach der obigen mathematischen Definition eines Zylinders ergibt er sich aus einer Verschiebung einer ebenen geschlossenen kurve entlang einer Geraden. Nach einer weiteren vorteilhaften Ausgestaltung der Erfindung kann sich die Raumform jedes Moduls dadurch ergeben, dass die ebene geschlossene Kurve nicht nur verschoben, sondern dabei auch um eine zur Ebene der Kurve lotrechten Drehachse verdreht wird. Damit bleiben die Grundfläche und die Deckfläche zueinander parallel, kommen aber in einer Draufsicht auf das Modul nicht zur Deckung. Die dafür erforderliche Drehachse muss nicht zwingend im geometrischen Mittelpunkt der Grundfläche, sondern kann sogar außerhalb liegen. Konstruktive und statische Gründe können die Verdrehung beschränken. Da sich aber die Deckfläche eines unteren Moduls und die Grundfläche eines darauf gesetzten Moduls weiterhin entsprechen, lassen sich auch Module mit dieser geometrisch nicht näher zu bezeichnenden Raumform stapeln, um einen gestalterisch besonders anspruchsvollen Treppenturm zu bilden.

Trotz des erheblichen Variantenreichtums für die Gestaltung der Module erfüllt die Erfindung das durchgängige Prinzip, jedes Treppenmodul konstruktiv identisch aufzubauen. Das Baukastensystem verfolgt insofern also ein Gleichteileprinzip, dass nicht nur die Montage des Treppenturms, sondern auch die Herstellung der Module vereinfacht. Trotzdem bietet es sowohl über die vielfältigen Gestaltungsmöglichkeit der Module, als auch über deren variable Zuordnung durch Verdrehung zueinander eine anspruchsvolle Ästhetik.

Eine weitere Gestaltungsmöglichkeit der Module bietet sich in der Ausführung der äußeren und inneren Mantelabschnitte. Denn nach einer weiteren vorteilhaften Ausgestaltung der Erfindung können die Mantelabschnitte zumindest der Treppenmodule Durchbrüche aufweisen. Sie können rein gestalterischen Zwecken, aber auch der Belüftung, Belichtung oder Erschließung des Treppenturms dienen. Sie können dem obigen Gleichteileprinzip folgend in jedem Modul identisch oder auch in jedem Modul individuell, also hinsichtlich Form, Lage und Größe unterschiedlich ausgebildet sein.

Die Mantelabschnitte jedes Moduls definieren dessen Umfang, die äußeren Mantelabschnitte also einen Außenumfang, die inneren Mantelabschnitte den Innenumfang. An den Mantelabschnitten sind die Treppenläufe bzw. die einzelnen Treppenstufen angebracht. Nach einer weiteren vorteilhaften Ausgestaltung der Erfindung kann ein Treppenlauf nur über einen Teilabschnitt des Umfangs eines Moduls verlaufen. Dies bedeutet, dass der Antritt und der Austritt des jeweiligen Treppenlaufs eines Moduls in einer Draufsicht betrachtet nicht aneinander anschließen, eine Lauflinie vom unteren Beginn des Treppenlaufs des Moduls bis zu seinem oberen Abschluss also unterbrochen ist. Zwei derartige Module lassen sich also nicht in an sich gleicher horizontaler Ausrichtung übereinander stapeln, um eine durchgehende Treppenverlauf zu erzielen. Vielmehr können die Module beispielsweise um 180° gedreht übereinander gestapelt werden, wenn der Treppenlauf nur den halben Umfang jedes Moduls abdeckt. Eine derartige Drehung ist jedenfalls bei all denjenigen Grundrissen eines Moduls möglich, die doppelt achsensymmetrisch ausgebildet sind, wobei die Symmetrieachsen aufeinander senkrecht stehen. Dazu gehören neben kreisrunden oder quadratischen auch beispielsweise elliptische oder rechteckige Grundrisse.

Unter anderem quadratische Grundrisse ermöglichen einen Treppenlauf, der nur Dreiviertel des Umfangs des Moduls abdeckt. Für einen durchgehenden Treppenverlauf werden die quadratischen Module um 90° verdreht auf einander gestapelt. Zusammen mit einer voneinander abweichenden Gestaltung der Mantelabschnitte desselben Moduls ergibt sich dadurch ein abwechslungsreicher und damit gestalterisch anspruchsvoller Gesamteindruck des daraus gebildeten Treppenturms.

In vertikaler Richtung übernehmen die Mantelabschnitte die wesentliche Tragwirkung. Daher sind an ihnen die Schnittstellen zwischen den Modulen ausgebildet. Nach einer weiteren vorteilhaften Ausgestaltung der Erfindung kann ein Modul mit einem Treppenauge mit weitgehend ganzflächigen oder geschlossenflächigen äußeren Mantelabschnitten und teilflächigen inneren Mantelabschnitten um das Treppenauge herum oder ohne innere Mantelabschnitte ausgebildet sein. Teilflächige innere Mantelabschnitte können herkömmlicherweise als ein inneres Auflager für die Treppenstufen und außerdem als Handlauf dienen. Sie können sich also von den Treppenstufen bis zur Höhe eines Handlaufs erstrecken und den darüber liegenden Raum freilassen. Gemeinsam mit dem Treppenlauf können sie damit ein um das Treppenauge herum gewendeltes Band bilden und für eine aufgelockerte Raumwirkung innerhalb des Treppenturms und zugunsten einer guten Belichtung und Belüftung wirken. Alternativ können die inneren Mantelabschnitte vollkommen entfallen, womit die Treppenstufen als Kragarme von den äußeren Mantelabschnitten nach innen abstehen ohne innenseitiges Auflager. Als Absturzsicherung kann dann beispielsweise ein Netz aus Stahlseilen das Treppenauge umgeben.

Nach einer dazu alternativen Ausgestaltung von der Erfindung kann ein Modul mit einem Treppenauge mit weitgehend geschlossenflächigen inneren Mantelabschnitten um das Treppenauge herum und teilflächigen äußeren Mantelabschnitten oder ohne äußere Mantelabschnitte ausgebildet sein. Auch die äußeren teilflächigen Mantelabschnitte können einen Handlauf bilden, der den Treppenturm von außen sichtbar spiralförmig umzieht. Ohne entsprechende äußere Mantelabschnitte stellen die inneren Mantelabschnitte die tragende Konstruktion dar, von der die Stufen kragarmartig nach außen abstehen, ohne außenseitig auf einem Auflager abgestützt zu sein. Ein Stahlseilnetz oder Stahlgitter kann die äußeren Mantelabschnitte ersetzen, womit sich ein besonders leichter und transparenter Eindruck des Treppenturms ergibt.

Nach einer dazu alternativen Ausgestaltung der Erfindung kann ein im Grundriss eckiges Modul über eine zentrale Wandscheibe oder ein im Grundriss rundes Modul über eine Stange oder ein Rohr anstelle eines Treppenauges verfügen. Durch den Entfall des Platzbedarfs für ein Treppenauge lässt sich ein besonders kompaktes Modul ausbilden, das einen Treppenturm für beengte Platzverhältnisse ermöglichen kann.

Nach einer weiteren vorteilhaften Ausgestaltung der Erfindung können die Module über Gitterroste anstelle von massiven Stahlscheiben verfügen. Zumindest für die Trittstufen können damit industriell vorgefertigte und serienmäßig verfügbare Elemente eingesetzt werden, die kostengünstig zu erhalten sind. Außerdem können innere oder äußere Mantelabschnitte, zumindest Abschnitte von ganzen Treppenläufen, Handläufe und Setzstufen aus Gitterrosten bestehen. Sie können hinsichtlich ihrer Statik sowie ihrer Verarbeitung weitgehend wie geschlossenflächige Stahlscheiben behandelt werden. Ihr Einsatz ermöglicht eine gute Belüftung und Belichtung sowie eine hohe Transparenz des Treppenturms. Alternativ lassen sich auch Steckmetall oder ähnliche rutschhemmende Metallflächen vorstellen, die vorzugsweise industriell vorgefertigt und angepasst sind oder sich anpassen lassen. Eine weitere Alternative können Stahlrahmen oder Stahlhalterungen bieten, die zum Beispiel geätzte oder mit Siebdruck bedruckte Glasscheiben, Holz oder holzähnliche Materialien oder Holzimitate aus GFK halten. Zumindest Holz oder Holzimitat aus GFK allein kann eine Stahlscheibe ggf. auch statisch ersetzten.

Grundsätzlich sind das Grundmodul und das Abschlussmodul konstruktiv weitgehend identisch mit den Treppenmodulen aufgebaut. Nach einer weiteren vorteilhaften Ausgestaltung der Erfindung kann das Abschlussmodul anstelle zumindest eines Abschnitts eines Treppenlaufs ein ebenes Podest umfassen und/oder überdacht sein. Das Podest kann als Aussichtsplattform für einen Aussichtsturm oder als Gebäudeanschluss eines Treppenturms dienen. In beiden Fällen kann ein Dach als Witterungsschutz vorgesehen sein.

Das Grundmodell folgt konstruktiv ebenfalls dem Aufbau des Treppenmoduls. Nach einer weiteren vorteilhaften Ausgestaltung der Erfindung kann es zusätzlich im Einbauzustand unterseitige Anschlussabschnitte für einen konstruktiven Anschluss an ein Fundament umfassen. Dazu können äußere und/oder innere Mantelabschnitte verlängert sein, um Anschlussmöglichkeiten beispielsweise für einen massiven Stahlträgerrahmen zu bieten. Alternativ können unterseitig geeignet dimensionierte Laschen abstehen, um das Grundmodul in ein Betonfundament einzubinden.

Das Prinzip der Erfindung wird im Folgenden anhand einer Zeichnung beispielshalber noch näher erläutert. In der Zeichnung zeigen:
- Figur 1:: eine Gesamtansicht eines erfindungsgemäßen Treppenturms,
- Figur 2:: eine erste Ausführungsform eines Treppenmoduls,
- Figur 3:: eine zweite Ausführungsform eines Treppenmoduls,
- Figur 4:: eine dritte Ausführungsform eines Treppenmoduls,
- Figur 5:: eine Ausführungsform eines Grundmoduls,
- Figuren 6a bis 6f:: Beispiele für Grundrisse von Modulen, und
- Figur 7:: einen Ausschnitt eines Treppenturms mit Modulen gemäß Figur 6f.

Figur 1 bietet eine Gesamtansicht eines erfindungsgemäßen Treppenturms 1 aus einem Grundmodul 10, einem Abschlussmodul 20 und einer Vielzahl dazwischen angeordneter Treppenmodule 30, 50. Das Grundmodul 10 steht auf einem später näher dargestellten Fundamentrost 12 und sorgt für einen stabilen Stand des Treppenturms. Die darauf gestapelten Treppenmodule 30 sind alle von gleicher Konstruktion und Gestalt, aber um jeweils 90° um ihre Hochachse gegeneinander verdreht angeordnet, sodass der Treppenturm 1 eine abwechslungsreiche Außenhülle aufweist. Das Abschlussmodul 20 lässt die im Inneren des Treppenturms 1 angeordnete Treppe in einem verdeckt dargestellten Podest auslaufen, womit der Treppenturm 1 als Aussichtsturm geeignet ist.

Die Figur 2 zeigt eine erste vereinfachte Ausführungsform eines Treppenmoduls 30 in einer perspektivischen Ansicht. Das Treppenmodul 30 ist grundsätzlich quaderförmig ausgebildet mit einer quadratischen Grundfläche 31, einer quadratischen Deckfläche 32 und vier identischen rechteckigen Umfangsflächen, den äußeren Mantelabschnitten 33. Ebenfalls einen quadratischen Grundriss weist ein mittiges Treppenauge 34 auf, das von ebenfalls vier identischen und rechteckigen Umfangsflächen umgeben ist, nämlich von den inneren Mantelabschnitten 35. Sowohl die äußeren Mantelabschnitte 33 als auch die inneren Mantelabschnitte 35 erstrecken sich vollflächig von der Grundfläche 31 bis zur Deckfläche 32 hinauf. Die Grundfläche 31 und die Deckfläche 32 dagegen dienen nur der Beschreibung der geometrischen Raumform des Treppenmoduls 30, da ihnen keine Bauteile des Treppenmoduls 30 entsprechen.

Zwischen drei der vier Paare aus jeweils parallelen äußeren Mantelabschnitten 33 und inneren Mantelabschnitten 35 erstreckt sich jeweils ein geradliniger Treppenlauf aus drei Stufen 36 und einem quadratischen Podest 37. Zusammen ergeben die drei Treppenläufe eine dreiläufige U-Treppe mit drei Viertelpodesten mit einem Antritt 40 an der untersten Stufe 36 und einem Austritt 41 auf dem obersten der drei Podeste 37. Jede Stufe 36 besteht aus einer waagrechten Trittstufe 38 und einer senkrechten Setzstufe 39. Anstelle einer Setzstufe 39 kann aus Sicherheitsgründen ein querverlaufender Stahlstab o. Ä. den lichten Abstand der Trittstufen 38 von beispielsweise 12 cm verringern, damit kein Kinderkopf zwischen zwei Trittstufen hindurch passt

An einem oberen Rand 42 der äußeren Mantelabschnitte 33, der auch die Deckfläche 32 begrenzt, sind jeweils zwei rechteckige Laschen 43 so auf der Innenseite der äußeren Mantelabschnitte 33 angebracht, dass sie etwa zur Hälfte über dem oberen Rand 42 überstehen. Der obere Rand 42 und ein ihm an den Mantelflächen 33, 35 gegenüberliegender unterer Rand 44 stellen Schnittstellen des Treppenmoduls 30 dar.

Das Treppenmodul 30 besteht vollständig aus Stahl. Jedes der oben beschriebenen Elemente, insbesondere die äußeren Mantelabschnitte 33, die inneren Mantelabschnitte 35 und die Stufen 36 und Podeste 37, bestehen aus quadratischen oder rechteckigen Stahlscheiben bzw. -platten, die miteinander zum Treppenmodul 30 verschweißt sind. Die Stahlplatten weisen weitgehend die gleiche Dicke und einfache Umrisse auf. Nur sechs unterschiedliche scheibenförmige Bestandteile, nämlich vier jeweils baugleiche äußere 33 und innere Mantelabschnitte 35, drei Podeste 37, neun Trittstufen 38 und Setzstufen 39 und acht Laschen 43 bilden zusammen das Treppenmodul 30. Es erfüllt mit seinen nur sechs unterschiedlichen und einfachen Bestandteilen ein Gleichteileprinzip, dass die Herstellung des Treppenmoduls 30 und einer Vielzahl identischer Treppenmodule 30 sehr einfach und kostengünstig ermöglicht.

Die Abmessungen des Treppenmoduls 30 lassen sich geeignet wählen, so dass es einen problemlosen Straßentransport und ein Verladen und eine Montage mit leichten Autokranen ermöglicht. Mehrere Treppenmodule 30 werden mit ihren Grundflächen 31 bzw. Deckflächen 32 aufeinander gestapelt und an ihren Schnittstellen, den oberen Rändern 42 des jeweils unteren Treppenmoduls 30 und den unteren Rändern 44 des jeweils oberen Treppenmoduls 30 miteinander verschweißt. Die Laschen 43 ermöglichen ein passgenaues Aufsetzen der Treppenmodule 30, sodass die äußeren Mandelabschnitte 33 und die inneren Mantelabschnitte 35 miteinander fluchten.

Weil jeder Treppenlauf innerhalb eines Treppenmoduls 30 nur Dreiviertel dessen Umfangs umzieht, werden die Treppenmodule 30 um 90° um ihre Hochachse zueinander verdreht gestapelt. Der Austritt 41 bzw. das obere Podest 37 eines unteren Treppenmoduls 30 schließt dann direkt an den Antritt 40 eines oberen Treppenmoduls 30 an, sodass die Treppenläufe der einzelnen Treppenmodule 30 einen zusammenhängenden Treppenlauf innerhalb der übereinander gestapelten Treppenmodule 30 ergeben. Damit bieten die identisch und einfach aufgebauten und verhältnismäßig leicht transportablen Treppenmodule 30 eine einfache Möglichkeit, schnell und kostengünstig eine stabile Treppe beträchtlicher Höhe zu erstellen.

Das in Figur 2 vorgestellte vereinfachte Treppenmodul 30 bietet eine Vielzahl an konstruktiven und gestalterischen Möglichkeiten, den Treppenturm 1 unterschiedlichen Platzverhältnissen einerseits und ästhetischen Anforderungen andererseits anzupassen. Figur 3 zeigt eine zweite Ausführungsform eines Treppenmoduls 50, das mit nur geringen konstruktiven Änderungen auf statische und gestalterische Vorgaben reagiert.

Das Treppenmodul 50 umfasst abweichend von denjenigen gemäß Figur 2 zwei rechteckige und vertikal ausgerichtete Durchbrüche 51 über die gesamte Höhe des Treppenmoduls 50, die flächenmäßig zulasten äußerer Mantelabschnitte 52 gehen. Sie sind jeweils an deren Ränder angeordnet, sodass die äußeren Mantelabschnitte 52 genauso hoch, aber schmaler sind als die beiden übrigen äußeren Mantelabschnitte 33. Die Durchbrüche 51 erfordern folglich keine sie umgebende, aufwändiger herzustellende Rahmenelemente, sondern ergeben sich in konstruktiv sehr einfacher Weise dadurch, dass die äußeren Mantelabschnitte 52 - anders als die übrigen äußeren Mantelabschnitte 33 - nicht die jeweilige gesamte Mantelfläche des Moduls 50 abdecken, sondern Abschnitte der Mantelfläche freilassen.

Auf den Innenflächen der äußeren Mantelabschnitte 33, 52 sind außerdem vertikale Spante 53 angebracht, um ein Beulen der äußeren Mantelabschnitte 33, 52 unter der Last darüber liegender Treppenmodule 30, 50 auszuschließen. Sie sind nur erforderlich, wenn die Höhe des Treppenturms 1 eine gewisse Höhe übersteigt und damit die Gesamtlast auf den unteren Modulen 10, 30, 50 im Hinblick auf das Knickverhalten der Gesamtform einen Grenzwert überschreitet. Zu beachten ist das Knickverhalten der Mantelabschnitte 33, 52 im einzelnen Modul 10, 30, 50 und in der Gesamtform des Treppenturms 1. Am oberen Rand 42 des Treppenmoduls 50 sind die Spante 53 jeweils beidseits durch über den Rand 42 überstehende Laschen 54 verlängert, um einen konstruktiven Anschluss an die Spannten 53 eines darüberliegenden Treppenmoduls 50 zu ermöglichen.

Anders als in Figur 2 ist das Treppenauge 34 des Treppenmoduls 50 von drei inneren Mantelabschnitten 55 umgeben. Jene weisen darüber hinaus eine Parallelogrammform auf. Dadurch bilden sie an ihrem oberen Rand 56 einen Handlauf. Außerdem ist das Treppenauge 34 dadurch nicht mehr vollständig umschlossen, womit sich ein großzügigerer Raumeindruck innerhalb des Treppenmoduls 50 ergibt.

Die Stufen 36 bestehen ausschließlich aus Trittstufen 38, verzichten also auf eine vertikale Setzstufe.

Die Durchbrüche 51, der Verzicht auf Setzstufen und die Gestaltung der inneren Manteflächen 55 bieten eine vorteilhafte Belichtung und Belüftung des Treppenmoduls 50. Durch die großzügigen Durchbrüche 51, sie aus verkehrssicherungstechnischen Gründen ggf. mit Absturzsicherungen zu versehen sind, kann Licht in das Innere des Treppenmoduls 50 fallen, sodass die mangels Setzstufen durchbrochen Treppenläufe und das nur teilweise umhüllte Treppenauge 34 dem Benutzer ein wesentlich transparenteres Raumerlebnis bietet.

Der Treppenturm 1 gemäß Figur 1 besteht im Wesentlichen aus Treppenmodulen 50. Die konkrete Anordnung der Durchbrüche 51 an den äußeren Mantelabschnitten 33, 52 zusammen mit einer um 90° vertreten Montage der Treppenmodule 50 übereinander verleiht dem Treppenturm 1 eine abwechslungsreiche äußere Gestalt. Sie lässt auf den ersten Blick nicht vermuten, dass sich der Treppenturm 1 zwischen dem Grundmodul 10 und dem Abschlussmodul 20 ausschließlich aus identisch aufgebauten Treppenmodulen 50 zusammensetzt.

Die Treppenmodule 30 gemäß Figur 2 und die Treppenmodule 50 gemäß Figur 3 tragen die Last der über ihnen liegenden Treppenmodule im Wesentlichen über die äußeren Mantelabschnitte 33, 52 ab. In der dritten Ausführungsform für ein Treppenmodul 60 gemäß Figur 4 trägt davon abweichend die Umhüllung des Treppenauges 34, die inneren Mantelabschnitte 35, die Last. Sie sind wie jene in Figur 2 innerhalb einer dreiläufigen U-Treppe mit drei Viertelpodesten auf einem quadratischen Grundriss konstruiert. Davon abweichend, aber genauso wie in Figur 3 verzichten die Treppenläufe gemäß Figur 4 auf vertikale Setzstufen. Abweichend von den bisherigen Treppenmodulen 30, 50 sind die äußere Mantelabschnitte 61 des Treppenmoduls 60 nicht rechteckig und nehmen keine vollständige Seitenfläche des Treppenmoduls 60 ein, sondern zeichnen den Verlauf der Treppenläufe nach. Sie bilden quasi Wangen zur Befestigung der Stufen 36 und der Podeste 37 und zur Ausbildung eines Handlaufs an ihrem oberen Rand 62. Damit erhält der daraus gebildete und nicht dargestellte Treppenturm eine aufgelöste Hülle, die viel Licht und Luft in das Innere des Treppenturms leitet und einem Benutzer jederzeit Orientierung und Aussicht in alle Richtungen bietet.

Figur 5 zeigt das zu einem der Treppenmodule 30, 50, 60 zugehörige Grundmodul 10 gemäß Figur 1. Konstruktiv folgt es weitgehend dem Prinzip des Treppenmoduls 50, indem es zwei große äußere Mantelabschnitte 33 und zwei Durchbrüche 51 in seinen kleineren äußeren Mantelabschnitten 52 aufweist. Abweichend davon verfügt es über keine inneren Mantelabschnitte, die das Treppenauge 34 umgeben. Die Stufen 36 und die Podeste 37 sind frei auskragend an den äußeren Mantelabschnitten 33, 52 befestigt - ein Prinzip, nach dem auch Treppenmodule ausgebildet sein können. Aus Sicherheitsgründen wird statt der inneren Mantelabschnitte eine Absturzsicherung beispielsweise aus einem Stahlgitternetz erforderlich sein, das aber den großzügigen Raumeindruck eines freien Treppenauges nicht schmälert.

Außerdem verfügt das Grundmodul 10 über eine Eingangsöffnung 71 in dem in Figur 5 abgewandten äußeren Mantelabschnitt 33. Sie erlaubt einen bequemen Zutritt zum Antritt des Treppenlaufs des Grundmoduls 10 und damit die Erschließung des Treppenturms 1.

Die äußeren Mantelabschnitte 33, 52 weisen an ihrem unteren Rand 4 unterschiedlich gestaltete Anschlussabschnitte 72 auf. Sie dienen dazu, das Grundmodul 10 an dem Fundamentrost 12 zu befestigen. Dieses setzt sich aus Längsträgern 14 und Querträgern 16 zusammen, die eine große Aufstandsfläche des Treppenturms 1 definieren. Für eine bequeme Zugänglichkeit wird das Fundamentrost 12 mit Kies überschüttet und/oder mit Holzdielen abgedeckt. Die Anschlussabschnitte 72 sind so ausgestattet, um die äußeren Mantelabschnitte 33, 52 an den Längsträgern 14 und/oder den Querträgern 16 anzuschweißen.

Die Figuren 1 bis 5 erläutern das Prinzip der Erfindung anhand eines Treppenturms 1 mit quadratischem Grundriss und einer dreiläufigen U-Treppe mit drei Viertelpodesten zumindest jedes Treppenmoduls 30, 50, 60. Die Figur 6a zeigt einen Grundriss der Treppenmodule 30, 50, 60. Eine Lauflinie 80 verläuft vom Antritt 40 über den ersten Treppenlauf, wechselt ihre Richtung um 90° im Uhrzeigersinn auf dem ersten Viertelpodest 37, um über den zweiten Treppenlauf das zweite Viertelpodest 37 zu erreichen. Dort ändert sie erneut ihre Richtung um 90° im Uhrzeigersinn, um nach dem dritten Treppenlauf das dritte und oberste Viertelpodest 37 zu erreichen, auf dem sie wieder ihre Richtung um 90° ändert. Demnach erfordert die Anordnung der Treppenläufe und Podeste 37 ein Verdrehen der Treppenmodule 30, 50, 60 bei der Montage des Treppenturms 1 entgegen dem Uhrzeigersinn, damit der Antritt 40 eines oberen Treppenmoduls 30, 50, 60 vom Austritt 41 des darunterliegenden Treppenmoduls 30, 50, 60 über das dritte Podest 37 zu erreichen ist, sich also ein durchgehender Treppenverlauf innerhalb des Treppenturms 1 ergibt. Zu erkennen ist das Erfordernis einer Verdrehung im Grundriss gemäß Figur 6a an der unterbrochenen Lauflinie 80, deren Anfang und Ende im Grundriss nicht zusammenfallen.

Es lässt sich leicht vorstellen, dass sich das obige Prinzip auch mit anderen vielfach symmetrischen Grundrissen für Module umsetzen lässt. Als Beispiel zeigt Figur 6d einen sechseckigen Grundriss für ein Treppenmodul, das beim Übereinanderstapeln um 60° gegenüber dem unteren Modul verdreht werden muss. Würde ein Modul gemäß Figur 6d über nur vier statt fünf Treppenläufe verfügen, so müsste das obere Modul um 120° gegenüber unteren verdreht werden.

Mit nur drei Treppenläufen würde eine Verdrehung um 180° erforderlich. Insofern würde es den Modulen gemäß den Figuren 6b und 6e gleichen, deren Grundrisse nur noch doppelt achsensymmetrisch sind. Das Modul gemäß Figur 6b verfügt über eine Winkeltreppe als zweiläufiger Treppe mit zwei Viertelpodesten 37. Bei gleicher Stufendimensionierung überwindet es eine geringere Höhe als das Treppenmodul gemäß Figur 6a. Es kann daher niedriger dimensioniert sein, was aus gestalterischen oder Transportgründen günstig sein kann. Das Modul gemäß Figur 6e verdeutlicht eine weitere Gestaltungsmöglichkeit, wonach der Grundriss keine rechten Winkel aufweisen muss.

Figur 6c zeigt den Grundriss eines weiteren rechteckigen Moduls mit einer U-Treppe mit zwei Halbpodesten. Beim Aufeinanderstapeln zur Ausbildung eines Treppenturms muss das Modul gemäß Figur 6c gegenüber einem unteren Modul nicht verdreht werden. Denn im Gegensatz zu allen vorher gezeigten Grundrissen weist der Grundriss gemäß Figur 6c eine durchgehende Lauflinie 80 auf. Nach diesem Prinzip lassen sich grundsätzlich zumindest alle Treppenmodule ausbilden, wenn auf eine Verdrehung der Module beim Stapeln verzichtet werden soll oder muss. In einem weiteren Unterschied gegenüber allen bisher gezeigten Grundrissen verfügt derjenige nach Figur 6c über kein Treppenauge, sondern über eine massive Mittelwange, an der zumindest die Treppenstufen 36 beidseits befestigt sind. Dieses Konstruktionsprinzip lässt sich auch bei anderen als rechteckigen Grundrissen umsetzen, beispielsweise um einen besonders kompakten Aufbau zu erzielen.

Das Prinzip der Erfindung und seine bisher gezeigten Ausführungsbeispiele lassen sich weitgehend auch auf weitere, nicht dargestellte Grundrisse anwenden, beispielsweise auf parallelogrammförmige oder dreieckige Grundrisse. Damit können sich die Treppentürme speziellen räumlichen oder gestalterischen Anforderungen sehr flexibel anpassen.

Selbst verständlich lassen sich die bisherigen aufgezeigten Gestaltungsvarianten auch auf runde oder gerundete Grundrisse anwenden. Die meisten Gestaltungsspielräume dafür bietet ein kreisrunder Grundriss, der durchgehende oder mit Podesten gegliederte Treppenläufe in jeder beliebigen Kreisteilung und jeder dadurch erforderlichen Verdrehung der zylindrischen Module zueinander zulässt. Nicht ausgeschlossen sind auch elliptische Grundrisse. Darüber hinaus kann das Treppenauge als Hohl- oder als Massivspindel ausgebildet sein. Das Treppenauge muss auch nicht im Grundriss kreisförmig ausgebildet sein, sondern beispielsweise vieleckig mit eventueller Konsequenz für eine definierte Verdrehung übereinander gestapelter Module. Ohne das Erfordernis einer Verdrehung lassen sich sogar nahezu beliebige geschlossene Freiformen mit Rundungen und Ecken als Grundrisse für Module wählen.

Figur 6f stellt noch als Beispiel für eine runde Form einen ovalen Grundriss eines Moduls dar, dessen Treppenauge 34 kreisförmig von einem einzigen Mantelabschnitt 35 ausgebildet ist. Die abweichende Grundrissform des äußeren Mantelabschnitts 33 gegenüber dem inneren Mantelabschnitt 35 führt zu einer variierenden Stufenbreite im Zuge eines Treppenlaufs. Der innere zylindrische Mantelabschnitt 35 kann die wesentliche Traglast des Treppenturms übernehmen und braucht zudem nicht im Mittelpunkt oder Schwerpunkt des Grundrisses zu liegen. Da der innere Mantelabschnitt 35 kreisförmig ausgebildet ist, lassen sich die entsprechend ausgebildeten Module mit einer geringfügigen Verdrehung um den Mittelpunkt des Treppenauges 34 aufeinander stapeln. Der innere zylindrische Mantelabschnitt 35 kann die erforderlichen Schnittstellen zwischen den Modulen zu deren Koppelung bieten, wobei nicht ausgeschlossen ist, dass äußere Mantelabschnitte 33 übereinaderliegender Module an ihren Kontaktstellen ebenfalls miteinander gekoppelt sind. Insgesamt erhält die Mantelfläche des Treppenturms dadurch eine stufenförmige Profilierung, die ihn stärker horizontal gliedert, gegebenenfalls durch einen dadurch entstehenden Schattenwurf.

Eine Ausschnittsansicht des Treppenturms gemäß Figur 7 verdeutlicht diesen Effekt. Drei Treppenmodule 83 mit einem Grundriss nach Figur 6f sind mit leichter Verdrehung gegeneinander um die Hochachse des inneren Mantelabschnitts 35 aufeinander gestapelt. Der innere Matelabschnitt 35 jedes Treppenmoduls 83 fluchtet mit demjenigen des darüber und darunter liegenden Treppenmoduls 83. Durch die Verdrehung fluchten aber die äußeren Matelabschnitte 33 nicht miteinander, wodurch sich Absätze 84 zwischen ihnen ergeben. Unter Lichteinfall können sie zu Schatten auf dem darunterliegenden Treppenmodul 83 führen, die die Außenansicht des Treppenturms zusätzlich horizontal gliedern.

Eine weitere Gestaltungsmöglichkeit bietet neben den Grundrissen auch der Aufriss eines jeden Moduls. Die Mantelabschnitte müssen nämlich keine exakt vertikal verlaufenden Mantellinien aufweisen, sondern können konvex und oder konkav oder in vertikaler Richtung anderweitig abweichend geformt sein. Zumindest die äußeren Mantelabschnitte der Treppenmodule desselben Treppenturms müssen nicht einmal identisch ausgebildet sein, solange sich die Deckfläche eines unteren Moduls mit der Grundfläche eines oberen Moduls deckt. Sofern darüber hinaus der innere oder die inneren Mantelabschnitte 35 die wesentliche Tragwirkung übernehmen, brauchen sich die Grund- und Deckflächen noch nicht einmal vollständig zu entsprechen.

Da es sich bei den vorhergehenden, detailliert beschriebenen Modulen um Ausführungsbeispiele handelt, können sie in üblicher Weise vom Fachmann in einem weiten Umfang modifiziert werden, ohne den Bereich der Erfindung zu verlassen. Insbesondere können auch die konkreten Ausgestaltungen der Treppenläufe in anderer Form als in der hier beschriebenen erfolgen, beispielsweise in einer viertel-, halb- oder durchgehend gewendelten Form, mit verzogenen Stufen oder gewendeltem An- und/oder Austritt. Ebenso kann der Grundriss der Module in einer anderen Form ausgestaltet werden, wenn dies aus Platzgründen bzw. gestalterischen Gründen notwendig ist. Weiterhin schließt die Verwendung der unbestimmten Artikel "ein" bzw. "eine" nicht aus, dass die betreffenden Merkmale auch mehrmals oder mehrfach vorhanden sein können.

### Bezugszeichenliste

- 1: Treppenturm
- 10: Grundmodul
- 12: Fundamentrost
- 14: Längsträger
- 16: Querträger
- 20: Abschlussmodul
- 30: Treppenmodul
- 31: Grundfläche
- 32: Deckfläche
- 33: Äußerer Mantelabschnitt
- 34: Treppenauge
- 35: Innerer Mantelabschnitt
- 36: Stufe
- 37: Podest
- 38: Trittstufe
- 39: Setzstufe
- 40: Antritt
- 41: Austritt
- 42: Oberer Rand
- 43: Lasche
- 44: Unterer Rand
- 50: Treppenmodul
- 51: Durchbruch
- 52: Äußerer Mantelabschnitt
- 53: Spant
- 54: Lasche
- 55: Innerer Mantelabschnitt
- 56: Oberer Rand
- 60: Treppenmodul
- 61: Äußerer Mantelabschnitt
- 62: Oberer Rand
- 71: Eingangsöffnung
- 72: Anschlussabschnitt
- 80: Lauflinie
- 81: Mittelwange
- 83: Treppenmodul
- 84: Absatz

## Patentansprüche

1. Baukastensystem aus einer Mehrzahl an stapelbaren, statisch selbsttragenden Modulen (10; 20; 30; 50; 60; 83) mit jeweils einer Grundfläche (31) und einer dazu parallelen Deckfläche (32), mit dazwischen aufgespannten Mantelabschnitten (33; 35; 52; 55; 61) und daran angeordneten Treppenläufen zur Erstellung eines Treppenturms (1),
- mit einem Grundmodul (10) zur Ausbildung eines konstruktiven Anschlusses an ein Fundament (12) des Treppenturms (1),
- mit einer Anzahl an Treppenmodulen (30; 50; 60; 83) und
- mit einem Abschlussmodul (20) als oberem Abschluss der Treppe und des Treppenturms (1),
**dadurch gekennzeichnet, dass** die statisch selbsttragenden Module (10; 20; 30; 50; 60; 83) aus Stahlscheiben ausgebildet sind und über geometrisch einander entsprechende Schnittstellen (42; 44) zur konstruktiven Koppelung aneinander verfügen.

2. Baukastensystem nach Anspruch 1, **gekennzeichnet durch** eine allgemein prismatische Raumform der Module (10; 20; 30; 50; 60).

3. Baukastensystem nach Anspruch 1, **gekennzeichnet durch** eine allgemein zylindrische Raumform der Module (10; 20; 30; 50; 60; 83).

4. Baukastensystem nach einem der obigen Ansprüche, **gekennzeichnet durch** ein Treppenauge (34) mit einer Hülle mit einer allgemein prismatischen oder zylindrischen Raumform.

5. Baukastensystem nach einem der obigen Ansprüche, mit gegenüber einer Hochachse des Treppenturms (1) geneigten und/oder gewölbten Mantelabschnitten der Module.

6. Baukastensystem nach einem der obigen Ansprüche, **gekennzeichnet durch** eine Verdrehung der Grundfläche und der Deckfläche gegeneinander um eine lotrechte Achse.

7. Baukastensystem nach einem der obigen Ansprüche mit umfangseitigen äußeren Mantelabschnitten (33) der Module (10; 50), **gekennzeichnet durch** Durchbrüche (51; 71) in den Mantelflächen (33; 52) zumindest der Treppenmodule (50).

8. Baukastensystem nach einem der obigen Ansprüche, **gekennzeichnet durch** einen Treppenlauf, der über einen Teilabschnitt des Umfangs des Moduls (10; 20; 30; 50; 60; 83) verläuft.

9. Baukastensystem nach einem der obigen Ansprüche mit einem Modul (10; 50) mit einem Treppenauge (34), **gekennzeichnet durch** einen geschlossenflächigen äußeren Mantelabschnitt (33) und teilflächige innere Mantelabschnitte (55) um das Treppenauge (34) herum oder frei von inneren Mantelabschnitten.

10. Baukastensystem nach einem der obigen Ansprüche 1 bis 7 mit einem Modul (60) mit einem Treppenauge (34), **gekennzeichnet durch** einen geschlossenflächigen inneren Mantelabschnitt (35) um das Treppenauge (34) herum und teilflächigen äußeren Mantelabschnitten (62) oder frei von äußeren Mantelabschnitten.

11. Baukastensystem nach einem der obigen Ansprüche 1 bis 7, **gekennzeichnet durch** zumindest eine zentrale Wandscheibe (81) oder ein zentrales Rohr anstelle eines Treppenauges.

12. Baukastensystem nach einem der obigen Ansprüche, **gekennzeichnet durch** Gitterroste als Stahlscheiben.

13. Baukastensystem nach einem der obigen Ansprüche, **dadurch gekennzeichnet, dass** das Abschlussmodul (20) anstelle eines Abschnitts eines Treppenlaufs ein ebenes Podest umfasst und/oder überdacht ist.

14. Baukastensystem nach einem der obigen Ansprüche 1 bis 12, **dadurch gekennzeichnet, dass** das Grundmodul (10) im Wesentlichen wie ein Treppenmodul ausgebildet ist und zusätzlich Anschlussabschnitte (72) für einen konstruktiven Anschluss an das Fundament (12) umfasst.

## Claims

1. Modular system consisting of a plurality of stackable, statically self-supporting modules (10; 20; 30; 50; 60; 83), each with a base surface (31) and a top surface (32) parallel thereto, with casing sections (33; 35; 52; 55; 61) spanned between them and flights of stairs arranged thereon to create a stair tower (1),
- with a base module (10) for forming a structural connection to a foundation (12) of the stair tower (1),
- with a number of staircase modules (30; 50; 60; 83) and
- with an end module (20) as the upper end of the staircase and the stair tower (1),
**characterized in that** the statistically self-supporting modules (10; 20; 30; 50; 60; 83) are formed from steel discs and have geometrically corresponding interfaces (42; 44) for constructive coupling to one another.

2. Modular system according to claim 1, **characterized by** a generally prismatic spatial shape of the modules (10; 20; 30; 50; 60).

3. Modular system according to claim 1, **characterized by** a generally cylindrical spatial shape of the modules (10; 20; 30; 50; 60; 83).

4. A modular system according to any one of the preceding claims, **characterized by** a staircase eye (34) having an envelope with a generally prismatic or cylindrical spatial shape.

5. Modular system according to one of the preceding claims, with inclined and/or curved casing sections of the modules relative to a vertical axis of the stair tower (1).

6. Modular system according to one of the preceding claims, **characterized by** a rotation of the base surface and the top surface relative to each other about a perpendicular axis.

7. Modular system according to one of the preceding claims, having circumferential outer casing sections (33) of the modules (10; 50), **characterized by** apertures (51; 71) in the casing surfaces (33; 52) of at least the staircase modules (50).

8. Modular system according to one of the preceding claims, **characterized by** a flight of stairs, which extends over a partial section of the circumference of the module (10; 20; 30; 50; 60; 83).

9. Modular system according to one of the above claims, having a module (10; 50) with a staircase eye (34), **characterized by** a closed-surface outer casing section (33) and partial-surface inner casing sections (55) around the staircase eye (34) or free of inner casing sections.

10. Modular system according to one of the above claims 1 to 7 with a module (60) with a staircase eye (34), **characterized by** a closed-surface inner casing section (35) around the staircase eye (34) and partial-surface outer casing sections (62) or free of outer casing sections.

11. Modular system according to one of the above claims 1 to 7, **characterized by** at least one central wall plate (81) or a central tube instead of a staircase eye.

12. Modular system according to one of the above claims, **characterized by** gratings as steel discs.

13. Modular system according to one of the preceding claims, **characterized in that** the end module (20) comprises a flat platform and/or is covered instead of a section of a flight of stairs.

14. Modular system according to one of the above claims 1 to 12, **characterized in that** the basic module (10) is designed essentially like a staircase module and additionally comprises connection sections (72) for a structural connection to the foundation (12).

## Revendications

1. Système modulaire composé d'une pluralité de modules (10; 20; 30; 50; 60; 83) empilables et autoportants sur le plan statique, comportant chacun une surface de base (31) et une surface de couverture (32) parallèle à celle-ci, avec des sections d'enveloppe (33; 35; 52; 55; 61) tendues entre elles et des volées d'escalier disposées sur celles-ci pour réaliser une tour d'escalier (1),
- avec un module de base (10) pour former un raccordement constructif à une fondation (12) de la tour d'escalier (1),
- avec un nombre de modules d'escalier (30; 50; 60; 83) et
- avec un module de terminaison (20) comme terminaison supérieure de l'escalier et de la tour d'escalier (1),
**caractérisé en ce que** les modules statistiquement autoportants (10; 20; 30; 50; 60 ; 83) sont réalisés en disques d'acier et disposent d'interfaces (42 ; 44) géométriquement correspondantes pour le couplage constructif les unes aux autres.

2. Système modulaire selon la revendication 1, **caractérisé par** une forme spatiale généralement prismatique des modules (10; 20; 30; 50; 60).

3. Système modulaire selon la revendication 1, **caractérisé par** une forme spatiale généralement cylindrique des modules (10; 20; 30; 50; 60; 83).

4. Système modulaire selon l'une des revendications ci-dessus, **caractérisé par** un oeil d'escalier (34) avec une enveloppe ayant une forme spatiale généralement prismatique ou cylindrique.

5. Système modulaire selon l'une des revendications ci-dessus, avec des portions d'enveloppe des modules inclinées et/ou bombées par rapport à un axe vertical de la tour d'escalier (1).

6. Système modulaire selon l'une des revendications ci-dessus, **caractérisé par** une rotation de la surface de base et de la surface de couverture l'une par rapport à l'autre autour d'un axe perpendiculaire.

7. Système modulaire selon l'une des revendications ci-dessus, comprenant des portions d'enveloppe extérieures périphériques (33) des modules (10; 50), **caractérisé par** des perforations (51; 71) dans les surfaces d'enveloppe (33; 52) d'au moins les modules d'escalier (50).

8. Système modulaire selon l'une des revendications ci-dessus, **caractérisé par** une volée d'escalier qui s'étend sur une partie de la périphérie du module (10; 20; 30; 50; 60; 83).

9. Système modulaire selon l'une des revendications ci-dessus, comprenant un module (10; 50) avec un oeil d'escalier (34), **caractérisé par** une partie d'enveloppe extérieure (33) à surface fermée et des parties d'enveloppe intérieures (55) à surface partielle autour de l'oeil d'escalier (34) ou exemptes de parties d'enveloppe intérieures.

10. Système modulaire selon l'une quelconque des revendications 1 à 7 ci-dessus, comprenant un module (60) avec un oeil d'escalier (34), **caractérisé par** une section d'enveloppe intérieure à surface fermée (35) autour de l'oeil d'escalier (34) et des sections d'enveloppe extérieures à surface partielle (62) ou exemptes de sections d'enveloppe extérieures.

11. Système modulaire selon l'une quelconque des revendications 1 à 7 ci-dessus, **caractérisé par** au moins une plaque murale centrale (81) ou un tube central au lieu d'un oeil d'escalier.

12. Système modulaire selon l'une des revendications ci-dessus, **caractérisé par** des caillebotis sous forme de disques en acier.

13. Système modulaire selon l'une des revendications ci-dessus, **caractérisé en ce que** le module de terminaison (20) comprend un palier plat et/ou est couvert au lieu d'une section d'une volée d'escalier.

14. Système modulaire selon l'une des revendications 1 à 12 ci-dessus, **caractérisé en ce que** le module de base (10) est conçu essentiellement comme un module d'escalier et comprend en outre des sections de raccordement (72) pour un raccordement constructif à la fondation (12).
